# EUROPÄISCHE PATENTSCHRIFT

(11) **EP 0 569 374 B1**
(45) Veröffentlichungstag und Bekanntmachung des Hinweises auf die Patenterteilung: **03.07.1996**
(21) Anmeldenummer: 92901301.9
(22) Anmeldetag: 18.12.1991
(51) Int. Cl.: H04H 3/00

(54) **VERFAHREN ZUR SENDER- BZW. REGIONALKENNUNG IN GLEICHWELLENNETZEN**
PROCEDURE FOR THE IDENTIFICATION OF TRANSMITTER OR REGION IN COMMON-WAVE BROADCASTING NETWORKS
PROCEDE D'IDENTIFICATION DES EMETTEURS OU D'IDENTIFICATION REGIONALE DANS LES RESEAUX A ONDE COMMUNE

(30) Priorität: 28.01.1991 DE 4102408
(43) Veröffentlichungstag der Anmeldung: 18.11.1993
(73) Patentinhaber: GRUNDIG E.M.V. Elektro-Mechanische Versuchsanstalt Max Grundig GmbH & Co. KG, D-90762 Fürth (DE)
(72) Erfinder: SAALFRANK, Werner, D-8522 Herzogenaurach (DE)
(74) Vertreter: Eichstädt, Alfred
(86) Internationale Anmeldenummer: EP9102438
(87) Internationale Veröffentlichungsnummer: WO9213403

(56) Entgegenhaltungen:
- DE-A-28 395 822
- DE-C-40 005 382
- IEEE Transactions on Consumer Electronics, vol. 35, No. 3, August 1989, New York, BERNARD DE FLOCH, ROSELYNE HALBERT-LASALLE, DAMIEN CASTELAIN "Digital Sound Broadcasting to Mobile Receivers".

## Beschreibung

Eine qualitativ hochwertige Hörfunkübertragung, die dem von digitalen Speichermedien (Compact-Disk, DAT) gebotenen Qualitätsstandard entspricht, ist mit dem heutigen analogen UKW-Übertragungsverfahren, besonders beim mobilen Empfang im Kraftfahrzeug oder mit tragbaren Geräten nicht möglich. Feldstärkeschwankungen und Mehrwegeempfang führen zu Signalverzerrungen, deren Auswirkungen nur zum Teil durch trickreiche Wechselstrategien auf alternative Empfangsfrequenzen (z.B. in Verbindung mit den Radio-Daten-System, RDS) gemildert werden können.

Eine digitale Hörfunkübertragung für den mobilen Empfang mit Hilfe von Satelliten scheitert z.Zt. noch an der Notwendigkeit, wegen der vergleichsweise geringen Sendeleistung Empfangsantennen mit ausgeprägter Richtwirkung zu verwenden.

Es wird deshalb seit einigen Jahren an einem Standard für ein neues terrestrisches, digitales Übertragungsverfahren gearbeitet, das unter der Bezeichnung "DAB" (Digital Audio Broadcasting) bekannt ist (s. dazu "Funkschau-Spezial": "Digitaler Ton - Von Hörfunk bis Mobiltelefon", 1989, Seiten 9-18).

Eines der Spezifica des geplanten Übertragungsnetzes ist der Gleichwellenbetrieb der im Rahmen einer landesweiten Programmdarbietung beteiligten Sendestationen. Das bedeutet, daß in einem bestimmten Gebiet sämtliche Sendestationen gleichzeitig Sendesignale mit demselben Modulationsinhalt auf derselben Sendefrequenz bzw. denselben Trägerfrequenzen ausstrahlen.

Als Übertragungsmethode ist das sog. COFDM-Verfahren (Coded Orthogonal Frequency Division Multiplex) vorgesehen, mit dem innerhalb eines Gebietes, z.B. des Sendegebietes einer Landesrundfunkanstalt, bei Ausnutzung einer Trägerfrequenz-Bandbreite von z.B. 1,5 MHz gleichzeitig ca.5...6 Stereoprogramme (neben zusätzlich programmbezogenen und programmunabhängigen Daten) gesendet werden können. Innerhalb der zur Verfügung stehenden Kanal-Bandbreite werden dabei eine Vielzahl von Einzelträgern (z.B. 448 Trägerfrequenzen in äquidistantem Abstand auf der Frequenzachse) mit einer 4-DPSK-Modulation beaufschlagt (DPSK = Differential Phase Shift Keying). Durch Verwürfeln der digitalen Programmdaten in der Zeitfolge und in der Zuordnung zu den einzelnen Trägerfrequenzen wird erreicht, daß sich Übertragungsfehler aufgrund von Feldstärkeschwankungen nicht über längere, zeitlich zusammenhängende Signalabschnitte erstrecken und deshalb leichter korrigiert werden können.

Eine ausführliche Erläuterung des prinzipiellen Übertragungs- und Codierverfahrens ist dem Beitrag "Digital Sound Broadcasting to Mobil Receivers" in der Publikation "IEEE Transactions on Consumer Electronics", Vol. 35, No.3, Aug. 89, Seiten 493-503 zu entnehmen.

Für den Aufbau eines länderübergreifenden Sendernetzes ist es notwendig, minimal 4 verschiedene Sendekanäle einer bestimmten Bandbreite B zur Verfügung zu stellen, damit sich die unterschiedlichen Programme der einzelnen Sendegebiete nicht gegenseitig stören. Mit Hilfe dieser vier verschiedenen Sendekanäle ist es möglich, die Frequenzverteilung auf die einzelnen Sendegebiete in Form eines 4-er Clusters so zu planen, daß ein gebietsübergreifendes bzw. internationales Sendernetz keine aneinander angrenzenden Zonen mit unterschiedlichem Programm, aber gleicher Sendefrequenz hat. Für die Gleichwellen-Realisierung des DAB- Hörrundfunks wird deshalb ein Frequenzband mit einer Bandbreite von insgesamt 4 x B benötigt. Innerhalb eines Sendegebietes kann natürlich mit Hilfe der übrigen 3 Cluster-Frequenzen auch ein Netz lokal begrenzter Sender aufgebaut werden, so daß neben den 5...6 landesweiten Programmen weitere 6 bis 18 Lokalprogramme ausgestrahlt werden können.

Wie eingangs erwähnt, verlangt der Gleichwellenbetrieb eines z.B. landesweiten Sendernetzes die 100-prozentige Übereinstimmung der Modulationsinhalte der von den einzelnen Sendestationen gleichzeitig belegten Frequenzanteile, um eine störungsfreie Decodierung der Programmdaten zu ermöglichen. Da das künftige DAB-Netz aber auch die Aufgaben des heutigen UKW-Verkehrsfunks übernehmen soll, widerspricht die z.B.landesweite Ausstrahlung derselben Verkehrsnachricht der Notwendigkeit, dem Autofahrer gezielt regionale oder lokale Verkehrshinweise zu übermitteln. Außerdem sollte dem Autofahrer, der von einem Sendegebiet in ein benachbartes überwechselt, eine grobe Standortinformation gegeben werden, damit sein Empfangsgerät automatisch oder manuell auf den Empfangskanal der Nachbarregion abgestimmt werden kann.

Es ist deshalb Aufgabe der Erfindung, ein Verfahren zur Sender- bzw. Regionalkennung vorzuschlagen, das den Gleichwellenbetrieb des Sendernetzes nicht stört. Das Verfahren soll außerdem in der Lage sein, weitere nicht regional bezogene Senderdaten zu übermitteln.

Diese Aufgabe wird bei dem im Oberbegriff des Anspruchs 1 definierten Gleichwellen-Übertragungsverfahren durch die im kennzeichnenden Teil des Anspruchs 1 genannten Merkmale gelöst. Weitere vorteilhafte Ausgestaltungen der Erfindung sind in den Unteransprüchen 2 - 6 offenbart.

Die Erfindung wird anhand der Zeichnungen nachfolgend näher erläutert.

Es zeigen:
- Fig. 1a: die Anordnung der Trägerfrequenzen für ein länderbezogenes Gleichwellennetz
- Fig. 1b: die Trägerfrequenzanordnung nach Fig. 1a, jedoch mit zusätzlicher Sender- bzw. Regionalkennung.
- Fig. 2: ein Frequenzverteilungsschema in Form eines 4-er Clusters

Entsprechend Fig. 1a werden beim DAB-Übertragungsverfahren innerhalb eines landesweiten Sendegebietes m (z.B. 448) Trägerfrequenzen mit äquidistantem Frequenzabstand Δf in einem Frequenzbereich mit der Bandbreite B gleichzeitig abgestrahlt. Die einzelnen Träger sind mit jeweils einem Teil der digitalen Daten moduliert, wobei die Modulationsinhalte der.einzelnen Träger für sämtliche Sendestationen des Sendegebietes identisch sind. Wird im Zeitmultiplexbetrieb gearbeitet, so werden die Daten verschiedener Programme innerhalb der Datenpakete in zeitlicher Reihenfolge übertragen, so daß für einen Programmwechsel innerhalb des Programmangebotes einer bestimmten Sendeanstalt im Empfänger kein Wechsel der Abstimmfrequenzen, sondern nur ein Umschalten der zeitlich zugeordneten Decodierung der Datenpakete erfolgen muß.Der Dateninhalt eines Programms beschränkt sich nicht nur auf Audiosignale, sondern kann auch teilweise oder ausschließlich aus Informations- oder Steuerungsdaten (z.B. Bildübertragungs- oder Verkehrsleitdaten) bestehen.

Außerhalb des Sendegebietes einer Landesrundfunkanstalt mit dem Trägerfrequenzbereich B₁ können von einem Sender mit unterschiedlichem Programmangebot natürlich nicht dieselben Trägerfrequenzen verwendet werden, weil im Überlappungsbereich beider Sendegebiete dann keine eindeutige Programm-Decodierung mehr möglich ist. Diesem benachbarten Sendegebiet muß deshalb ein getrennter Trägerfrequenzbereich B₂ zugeordnet werden. Aus Fig. 2 ist ersichtlich, daß unter Zugrundlegung von mindestens vier getrennten Frequenzbereichen B₁....B₄ eine Frequenzplanung erstellt werden kann, bei der Gebiete mit gleichem Trägerfrequenzbereich nicht aneinander angrenzen (vgl. 4-Farben-Darstellung von politischen Landkarten).

Innerhalb eines Sendegebietes können aber auch lokal begrenzte Sender mit anderem Programmangebot eingebettet werden, wenn ihnen die übrigen drei Cluster-Frequenzen zugeordnet werden und sichergestellt ist, daß ihre Ausstrahlung an keiner Stelle in benachbarte Sendegebiete mit gleichem Trägerfrequenzbereich eindringt.

Um einen störungsfreien Gleichwellenbetrieb innerhalb eines Sendegebietes zu gewährleisten, müssen sämtliche, zur Programm-oder Datenübertragung verwendeten Trägerfrequenzen mit jeweils identischem Modulationsinhalt beaufschlagt sein, d.h., eine regionale oder senderspezifische Kennung innerhalb der Programminformation ist nicht möglich. Um aber z.B. bei Verkehrsnachrichten eine gezielte Auswahl aus den landesweit abgefaßten Verkehrshinweisen treffen oder aber regionale Standard-Alarmmeldungen detektieren zu können, ist es notwendig, über eine spezielle Senderkennung eine grobe örtliche Orientierung dem Empfänger zu ermöglichen. Dabei können auch sämtliche Sender einer bestimmten Region mit derselben Kennung versehen sein, wenn die Meldung nicht nur lokal von Bedeutung ist. Zur Erkennung, welcher speziellen Sendestation innerhalb des landesweiten Gleichwellennetzes der Empfänger am nächsten ist, kann die Feldstärke und/oder die Anzahl oder zeitliche Folge der empfangenen Echos des mit besonderer Kennung versehenen Empfangssignales ausgewertet werden.

Entsprechend Fig. 1b kann die Kennung über n nichtmodulierte Trägerfrequenzen erfolgen (gestrichelte Frequenzlinien n-3....n), die zusätzlich zu den nach Fig. 1a für die Programmübertragung verwendeten Trägerfrequenzen 1...m ausgesendet werden. Diese zusätzlichen n Träger können innerhalb oder außerhalb des zur Programmübertragung benötigten Frequenzbandes an beliebiger Stelle, jedoch nur im vorgegebenen Frequenzraster eingebracht werden. In jedem Fall vergrößert sich die zu übertragende Bandbreite von B auf B'. Die Anordnung der Zusatz-Trägerfrequenzen im zu übertragenden Frequenzbereich erlaubt vielfache Variationen der Kennung.

Die zur Senderkennung benötigten zusätzlichen Trägerfrequenzen führen bei einer großen Anzahl von Sendestationen innerhalb eines Sendegebietes zu einer erheblichen Ausweitung der zu übertragenden Frequenzbandbreite B'. Dieser Nachteil kann vermieden werden, wenn ein oder mehrere dieser Zusatzträger mit einem speziellen Kennungssignal moduliert werden. Um auch hierbei den Gleichwellenbetrieb nicht zu stören, können in Analogie zu Fig. 2 mindestens vier Gruppen von Zusatzträgern vorgesehen werden, deren örtlicher Einsatz so geplant wird, daß keine gegenseitige Beeinflussung entsteht. Die Kennungssignale werden den Zusatzträgern in gleicher Weise nach dem COFDM-Verfahren aufmoduliert.

Durch die Modulation der Zusatzträger mit Kennungssignalen können innerhalb großflächiger Gleichwellennetze auch beliebig viele, untergeordnete Gleichwellennetze bezogen auf die Zusatzträger gebildet werden.

Zur Übertragung regional unabhängiger Daten können die Zusatzträger aber z. B. auch mit Schalt- oder Synchronsignalen moduliert werden. Da für die Auswertung der Zusatzsignale ausreichend Zeit bzw. zur Fehlersicherung innerhalb der Übertragungskapazität eines einzelnen Zusatzträgers genügend Redundanz zur Verfügung steht, kann der zusätzliche Frequenzbedarf in den meisten Fällen auf je einen zusätzlichen Träger statt auf eine ganze Gruppe beschränkt werden.

Mit Hilfe der Sender- oder Regionalkennung ist es außerdem möglich, beim mobilen Empfang im grenzüberschreitenden Verkehr den Wechsel in ein benachbartes Sendegebiet mit abweichendem Programmangebot frühzeitig zu erkennen. Die Orientierung erfolgt durch einen Vergleich der empfangenen Kennung mit der in einem geräteinternen Speicher abgelegten, auf die Senderlandschaft bezogenen Kennungsliste. Dadurch kann der Empfänger von Hand oder automatisch auf die Trägerfrequenzgruppe des neuen Sendegebietes abgestimmt werden, sobald die Empfangsqualität des bis dahin empfangenen Sendesignals nicht mehr ausreicht.

## Patentansprüche

1. Verfahren zum drahtlosen Übertragen digitaler Informations- und Steuersignale über ein im Gleichwellenbetrieb arbeitendes Sendernetz, das gleichzeitig über alle zum Sendernetz gehörenden Sendestationen eine Vielzahl unterschiedlicher Einzelträgerfrequenzen ausstrahlt, die innerhalb eines bestimmten Übertragunqgfrequenzbandes äquidistant in der Frequenzachse angeordnet sind und die jeweils nur mit Teilen der die Informations- und Steuersignale darstellenden Bitfolge moduliert sind, wobei die Modulationsinhalte der einzelnen Träger frequenzen für sämtliche Sendestationen eines Sendegebietes identisch sind,
**dadurch gekennzeichnet,** daß zur Kennzeichnung mindestens einer in einer lokalen Senderegion befindlichen Sendestation von dieser und gegebenenfalls weiteren Sendestationen eine oder mehrere zusätzliche, sich senderspezifisch oder regional voneinander unterscheidende, unmodulierte Einzelträgerfrequenzen simultan ausgestrahlt werden, deren Vorhandensein oder Anordnung im Frequenzraster zur Senderidentifikation ausgewertet werden und welche durch ihre von der Informations- und Steuersignalmodulation getrennte Erfassung die Übertragung dieser Nutzsignale im Gleichwellenbetrieb innerhalb sich überlappender Aktionsbereiche einzelner Sendestationen nicht stören.

2. Verfahren nach Anspruch 1,
**dadurch gekennzeichnet,** daß die den einzelnen Sendestationen oder -regionen zugeordneten zusätzlichen Träger frequenzen im Gleichwellen-Sendernetz auf mindestens vier Gruppen aufgeteilt werden (4-er Cluster), so daß die gleichen Frequenzen in voneinander genügend weit entfernten Senderegionen gleichzeitig verwendet werden können, und daß diese Zusatz-Trägerfrequenzen mit speziellen Kennungssignalen zur Sender-oder Gebietsidentifikation moduliert werden.

3. Verfahren nach Anspruch 2,
**dadurch gekennzeichnet**, daß bei Gleichwellennetzen, die nach dem COFDM-Verfahren moduliert sind, die Kennungssignale den Zusatzträgern nach dem gleichen Verfahren aufmoduliert werden.

4. Verfahren nach Anspruch 2,
**dadurch gekennzeichnet,** daß zur Sender-oder Gebietsidentifikation nur ein einziger, mit einem Kennungssignal modulierter, zusätzlicher Träger pro Gruppe verwendet wird.

5. Verfahren nach einem der Ansprüche 2 bis 4,
**dadurch gekennzeichnet**, daß die den einzelnen Sendestationen oder -regionen zugeordneten zusätzlichen Trägerfrequenzen nicht nur mit Kennungssignalen, sondern auch mit weiteren, nicht unbedingt regional bezogenen Daten moduliert sind.

6. Verfahren nach einem der Ansprüche 1 bis 4,
**dadurch gekennzeichnet**, daß innerhalb eines in Form von Clustern aufgeteilten Gleichwellen-Sendernetzes durch einen oder mehrere Kennungsträger pro Cluster Unter-Gleichwellennetze gebildet werden.

## Claims

1. Method for the radio transmission of digital information and control signals via a transmitter network which employs common-frequency operation and which broadcasts simultaneously via all the transmitting stations belonging to the transmitter network a multiplicity of different individual carrier frequencies which are disposed equidistantly in the frequency axis within a certain transmission frequency band and which are each modulated only with parts of the bit sequence representing the information and control signals, the modulation contents of the individual carrier frequencies being identical for all the transmitting stations of a transmitting area, characterized in that, to characterize at least one transmitting station, situated in a local transmitting region, of said transmitting stations and optionally further transmitting stations, one or more additional unmodulated individual carrier frequencies are simultaneously broadcast which are transmitter-specific or differ regionally from one another and whose presence or arrangement in the radio-frequency channel is evaluated for the purpose of transmitter identification and which, as a result of their separate detection from the information-signal and control-signal modulation, do not disturb the transmission of these useful signals in common-frequency operation within overlapping working regions of individual transmitting stations.

2. Method according to Claim 1, characterized in that the additional carrier frequencies assigned to the individual transmitting stations or transmitting regions in the common-frequency transmitter network are divided up into at least four groups (quadruple cluster) so that the same frequencies can be used simultaneously in transmitting regions which are sufficiently far apart, and in that said additional carrier frequencies are modulated with specific code signals for the purpose of transmitter or area identification.

3. Method according to Claim 2, characterized in that in the case of common-frequency networks which are modulated by the COFDM method, the code signals are modulated onto the additional carriers by the same method.

4. Method according to Claim 2, characterized in that, for the purpose of transmitter or area identification, only a single additional carrier modulated with one code signal is used for each group.

5. Method according to one of Claims 2 to 4, characterized in that the additional carrier frequencies assigned to the individual transmitting stations or transmitting regions are modulated not only with code signals, but also with further data which is not necessarily regionally related.

6. Method according to one of Claims 1 to 4, characterized in that, within a common-frequency transmitter network divided up in the form of clusters, component common-frequency networks are formed by one or more code carriers per cluster.

## Revendications

1. Procédé de transmission sans fil de signaux numériques d'informations et de commande par l'intermédiaire d'un réseau d'émetteurs travaillant selon un fonctionnement en onde commune, qui émet simultanément, par l'intermédiaire de tous les postes émetteurs faisant partie du réseau d'émetteurs, une multiplicité de fréquences porteuses individuelles différentes qui, à l'intérieur d'une bande déterminée de fréquences de transmission, sont disposées en étant équidistantes sur l'axe des fréquences et qui sont modulées respectivement uniquement par des parties de la suite binaire représentant les signaux d'informations et de commande, les contenus de modulation des différentes fréquences porteuses étant identiques pour tous les postes émetteurs d'une région d'émission,
caractérisé en ce que pour l'identification d'au moins un poste émetteur situé dans une région locale d'émission, ce poste émetteur et éventuellement d'autres postes émetteurs émettent simultanément une ou plusieurs fréquences porteuses individuelles supplémentaires non modulées, qui diffèrent les unes des autres d'une manière spécifique pour les émetteurs ou au niveau régional et dont la présence ou la disposition dans la trame des fréquences est exploitée pour l'identification des émetteurs et qui, sur la base de leur détection séparée de la modulation du signal d'information et du signal de commande, ne perturbent pas la transmission de ces signaux utiles dans le fonctionnement en onde commune à l'intérieur de zones d'action, qui se chevauchent, de postes émetteurs individuels.

2. Procédé selon la revendication 1, caractérisé en ce que les fréquences porteuses supplémentaires, qui sont associées aux différents postes émetteurs ou aux différentes régions, sont réparties, dans le réseau d'émetteurs fonctionnant en onde commune, en au moins quatre groupes (4 ensembles de fréquences) de sorte que les mêmes fréquences peuvent être utilisées simultanément dans des régions d'émetteurs, qui sont suffisamment éloignées les unes des autres, et que ces fréquences porteuses supplémentaires sont modulées par des signaux spéciaux d'identification pour l'identification des émetteurs ou des régions.

3. Procédé selon la revendication 2, caractérisé en ce que dans le cas de réseaux fonctionnant en onde commune et qui sont modulés selon le procédé COFDM (procédé de multiplexage orthogonal codé à division de fréquences), les signaux de d'identification modulent les porteuses supplémentaires selon un même procédé.

4. Procédé selon la revendication 2, caractérisé en ce que pour l'identification des émetteurs ou des régions, on n'utilise qu'une seule porteuse supplémentaire, modulée par un signal de caractérisation, dans chaque groupe.

5. Procédé selon l'une des revendications 2 à 4, caractérisé en ce que les fréquences porteuses supplémentaires, associées aux différents postes émetteurs et aux différentes régions, sont modulées non seulement par des signaux d'identification, mais également par d'autres données non nécessairement d'ordre régional.

6. Procédé selon l'une des revendications 1 à 4, caractérisé en ce qu'à l'intérieur d'un réseau d'émetteurs fonctionnant en onde commune et subdivisé sous la forme d'ensembles, des réseaux secondaires fonctionnant en onde commune sont formés par une ou plusieurs porteuses d'identification, dans chaque ensemble.
